# EUROPÄISCHE PATENTSCHRIFT

(11) **EP 0 171 527 B1**
(45) Veröffentlichungstag und Bekanntmachung des Hinweises auf die Patenterteilung: **07.10.1987**
(21) Anmeldenummer: 85106632.4
(22) Anmeldetag: 30.05.1985
(51) Int. Cl.: B24B 31/108

(54) **Fliehkraft-Gleitschleifmaschine**
Centrifugal finishing machine
Machine de finissage centrifuge

(30) Priorität: 16.06.1984 DE 3422478
(43) Veröffentlichungstag der Anmeldung: 19.02.1986
(73) Patentinhaber: Carl Kurt Walther GmbH & Co. KG, D-42306 Wuppertal (DE)
(72) Erfinder: Hanson, Ronald Jeffrey, Sutton Coldfield B74 2OW (GB)
(74) Vertreter: Rieder, Hans-Joachim, Dr.

## Beschreibung

Die Erfindung betrifft eine Fliehkraft-Gleitschleifmaschine gemäss Gattungsbegriff des Patentanspruches.

Bei den bekannten Lösungen dieser Art (DE-OS 3 142 868) ist die Höhenverlagerung zwischen rotierendem Boden und feststehendem Behälter vorgesehen, um beide Teile so auseinanderfahren zu können, dass nach Beendigung des Bearbeitungsvorganges der Behälterinhalt in eine den Trennspalt umfassende Ringrinne eingebracht werden kann. Bei diesen Vorrichtungen tritt, ebenso wie bei denjenigen, wo die Höhenlage zwischen Behälter und rotierendem Boden nach werksseiter Montage unveränderbar ist, der erhebliche Nachteil auf, dass bei der Bearbeitung die mit Abriebteilchen angereicherte Flüssigkeit durch den Trennspalt hindurch abfliesst und dabei einen Verschleiss verursacht. Wird der Spalt zu gross, ist die Qualität des Bearbeitungsvorganges wegen zu grossen Flüssigkeitsverlustes nicht mehr gewährleistet. Dann müssen die Bodenscheibe bzw. der Behälter ausgewechselt werden, was mit erheblichen Kosten verbunden ist.

Der Erfindung liegt demgegenüber die Aufgabe zugrunde, die gattungsgemässe Fliehkraft-Gleitschleifmaschine in herstellungstechnisch einfacher Weise so auszugestalten, dass hohe Standzeiten trotz eines gewissen Verschleisses im Bereich des Trennspaltes erzielt sind.

Gelöst ist diese Aufgabe durch das Kennzeichen des Anspruch 1.

Die Unteransprüche betreffen vorteilhafte Weiterbildungen des Gegenstandes des Anspruchs 1.

Zufolge derartiger Ausgestaltung ist der Nutzungswert einer gattungsgemässen Fliehkraft-Gleitschleifmaschine erhöht. Sollte nach einer gewissen Gebrauchsdauer der Spalt die vorgegebene Grösse überschreiten dahingehend, dass zuviel Flüssigkeit diesen durchsetzt, so kann der Spalt in einfacher Weise durch Nachstellen auf das erforderliche Mass verringert werden. Die Spalteinstellung kann dabei im Wege einer Schraubverstellung, z.B. der Bodenscheibe vorgenommen werden. Jede Schraubverstellung bringt eine stufenlose Einstellung. Es können jedoch auch Distanzstücke vorgesehen sein, und zwar unterschiedlicher Stärke. Der sich in horizontaler Ebene erstreckende Spalt führt zu langen Standzeiten der Gleitschleifmaschine verbunden mit nicht unerheblichen Kosteneinsparungen. Wenn die spaltbildenden Flächen, von sich einander überlappenden Hartmetallringen gebildet sind, führt dieses zu einer weiteren Erhöhung der Standzeit. Selbst wenn die einander zugekehrten Hartmetallring-Flächen nicht exakt plan gestaltet sein sollten, arbeiten sie sich bei in Betrieb befindlicher Fliehkraft-Gleitschleifmaschine plan ab. Damit die den Spalt durchsetzende Flüssigkeit nicht irgendwohin abgespritzt wird, geht von der Unterseite des behälterseitigen Hartmetallringes, der äussen Mündung des Spaltes benachbart, eine Schürze aus. Diese lenkt die Flüssigkeit so, dass sie vollständig aufgefangen werden kann. Eine Möglichkeit, den Spalt aufrechtzuerhalten, besteht darin, gewichtsentlastende Federn zwischen Traggestell und Behälter vorzusehen. Die Federkraft wirkt der Schwerkraft des Behälters entgegen, so dass stets die Gewähr eines Durchlasses für die Flüssigkeit zwischen den beiden Hartmetallringen gegeben ist. Es ist dabei von Vorteil, dass die Federn etwa auf Höhe des Spaltes angeordnet und von Nachstellzapfen durchsetzt sind, welche sich einerends an einem Ringflansch des Traggestells und anderenends an einem Ringflansch des Behälters abstützen. Die als Schrauben ausgebildeten Nachstellzapfen gestatten dann durch ledigliche Mutternverstellung eine Verringerung des Spaltes. Eine weitere Möglichkeit besteht darin, dass der Nachstellzapfen sich unter Zwischenschaltung einer zweiten Feder gegen die Unterseite des Traggestell-Ringflansches abstützt. Bezüglich dieser zweiten Feder handelt es sich um eine weniger stark bemessene Feder, so dass stets der voreingestellte Spalt aufrechterhalten bleibt. Es ergibt sich dann ein Aquaplaningeffekt bzw. eine schwimmende Anordnung des Behälters, falls kurzfristig ein grösserer Durchsatz an Flüssigkeit durch den Spalt auftreten sollte. Auch Unebenheiten der Ringe werden hierdurch ausgeblichen. Ferner führt auch grösserer Abrieb zu einem Aufschwimmen des Behälters unter Verringerung des Verschleisses zwischen den beiden Hartmetallringen. Da die Richtung der Behälterinhaltswendel von aussen nach innen verläuft, führt dieses auch zu einer Entlastung des Behälters und demgemäss zu einer Entlastung der den Behälter in Auswärtsrichtung beaufschlagenden Federn.

Nachstehend werden zwei Ausführungsbeispiele der Erfindung anhand der Fig. 1-4 erläutert. Es zeigt
Fig. 1 eine perspektivische Darstellung einer erfindungsgemässen Fliehkraft-Gleitschleifmaschine bei in Arbeitsstellung befindlichem Behälter, gemäss der ersten Ausführungsform,
Fig. 2 einen vertikalen Längschnitt durch die Maschine,
Fig. 3 in etwa natürlicher Darstellung einen Ausschnitt der Maschine im Bereich des Spaltes zwischen Behälter und Boden und
Fig. 4 eine der Fig. 3 entsprechende Darstellung, jedoch die zweite Ausführungsform betreffend.

Die Fliehkraft-Gleitschleifmaschine besitzt ein Traggestell 1 mit zwei parallel zueinanderliegenden Seitenwänden 2, 3. Zwischen diesen erstreckt sich eine geneigt angeordnete Bodenwand 4, die in ihrem oberen Bereich von einer Querwand 5 gestützt ist. Das untere Ende der Bodenwand erstrekt sich bis zu einer weiteren Querwand 6. Diese überragt die Bodenwand 4 und setzt sich an ihrem oberen Ende in einen horizontal abgewinkelten Wandabschnitt 7 fort, der seinerseits einen abgewinkelten, vertikal ausgerichteten Steg 8 besitzt.

Innenseitig tragen die Seitewände 2, 3 in ihrem oberen Bereich mittels Lagerzapfen 13 eine Wippe 10. Letztere ist an ihrem oberhalb der Querwand 6 sitzenden Ende mit einem Antriebsmotor 11 ausgestellt. Das andere, flächengrössere Ende der Wippe 10 setzt sich in einen auswärts gerichteten Flansch 12 fort, von dem die vorerwähnten Lagerzapfen 13 ausgehen. Die horizontale Arbeitsstellung der Wippe 10 ist dadurch begrenzt, dass unterseitig der Wippe, dem Antriebsmotor 11 gegenüberliegend, aus flexiblem Material bestehende Anschläge 14 vorgesehen sind, die sich an dem eine Gegenanschlagfläche bildenden Wandabschnitt 7 abstützen, vergl. Fig. 2. Desweiteren sind unterseitig der Wippe 10 noch Anschläge 15 vorgesehen. Dieselben wirken in gekippter Stellung der Wippe mit dem Steg 8 zusammen. In der Nähe der Anschläge 15 befindet sich an der Wippe 10 ein Abflussstutzen 16 für die aus einem Behälter 17 kommende Flüssigkeit, weicher mit dem Flasch 12 verbunden ist. Die Flüssigkeit durchsetzt den Abflussstutzen 16 und gelangt auf die Bodenwand 4 und von dort über einen an der Querwand 6 vorgesehenen Abflussstutzen 18 für einen Abflussschlauch 18' in einen Abwasserkanal.

Der aus Polyurethan bestehende Gleitschleifbehälter 17 ist innenseitig kreisförmig gestaltet, während er aussenseitig ein Zwölfeck im Querschnitt ausbildet. Bodenseitig weist der Behälter 17 einen nach aussen ragenden Ringflasch 19 auf. Dieser ist mit in gleicher Umfangsverteilung angeordneten Hülsen 20 versehen.

Gemäss dem ersten Ausführungsbeispiel, dargestellt in den Fig. 1-3, durchsetzen diese Hülsen 20 als Schrauben ausgebildete Nachstellzapfen 21. Dieselben durchgreifen Bohrungen 22 eines Ringes 23 sowie Bohrungen 24 eines Ringflansches 25, der von dem traggestellseitigen Flansch 12 ausgeht. Der Schraubenkopf 26 des Nachstellzapfens 21 stützt sich an der Unterseite des Ringflansches 25 ab. Auf das mit Gewinde ausgestattete Ende des Nachstellzapfens 21 ist eine Mutter 27 aufgeschraubt, die gegen die Oberseite des Ringflansches 19 drückt. Die Verspannung erfolgt dabei entgegen der Kraft von als Druckfedern ausgebildeten Federn 9, die auf den Nachstellzapfen 21 angeordnet sind und sich zwischen dem Ring 23 und dem Ringflansch 25 erstrecken. Hierdurch wird der Behälter 17 getragen.

Der sich an der Unterseite des Ringflansches 19 abstützende Ring 23 ist Träger eines Hartmetallringes 28. Die Verbindung beider Ringe 23, 28, erfolgt durch Verschweissung. Die Ausrichtung der Ringe 23, 28 ist derart, dass deren Unterseiten miteinander fluchten.

Von der Unterseite des behälterseitigen Hartmetallringes 28 geht im Bereich des äusseren Randes eine ringförmig umlaufende Schürze 29 aus derart, dass diese überlappend in den Flansch 12 eintaucht, und zwar unter Freilassung einer äusseren Ringzone Z.

In überlappender Anordnung zum Hartmetallring 28 erstreckt sich unterhalb desselben ein Hartmetallring 30. Dieser ist, wie auch der Hartmetallring 28, horizontal ausgerichtet und am oberen Rand einer den Boden 31 des Behälters 17 bildenden Rotationsscheibe befestigt. Die obere Seite des Bodens 31 weist eine aus Polyurethan bestehende Auskleidung 32 auf.

Zwischen dem Hartmetallring 30 des Bodens 31 und dem behälterseitigen Hartmetallring 28 erstreckt sich ein horizontal verlaufender Spalt S. Dieser wird aufrechterhalten durch die Kraft der etwa auf gleicher Höher liegenden Druckfedern 9. Eine Veränderung der Spaltgrösse ist durch Verdrehn der Muttern 27 möglich.

Die der Behälterachse zugekehrte Flanke 28' des Hartmetallringes 28 verjüngt sich nach unten zur Behältermitte hin und läuft auf Höhe des inneren Randes 30' des bodenseitigen Hartmetallringes 30 aus. Die innere Flanke 28' setzt sich in einen oben sich erweiternden Wandungsabschnitt 33 des Behälters 17 fort. Dieser geht über eine Stufe 34 in einen sich leicht erweiternden Wandungsabschnitt 35 über, der in einen zylindrisch ausgerichteten Wandungsabschnitt 36 ausläuft. An der Behälterinnenwand sind mit Abstand zueinander angeordnete, sich etwa über die Füllhöhe erstreckende, behältereinwärts ragende Vorsprünge 37 vorgesehen. Dieselben sind als in Höhenrichtung des Behälters 17 liegende Leisten gestaltet, welche materialeinheitlich der Behälterwandung in gleicher Winkelverteilung angeformt sind. Letzere besitzen eine der Drehrichtung zugekehrte in die Innenfläche einlaufende Rückfläche.

Während der Behandlung der Werkstücke W treibt der Antriebsmotor 11 über einen nicht dargestellten Zahnriemenantrieb den Boden 31 an. Das Gemisch aus Bearbeitungskörpern, Werkstücken W und Behandlungsflüssigkeit wird durch den rotierenden Boden 31 an die Behälterinnenwand des Behälters 17 gedrükt und nach oben befördert. Von dort gleitet es wieder zur Mitte des rotierenden Bodens 31 zurück. Zufolge der Drehung des Bodens 31 entsteht im Behälter 17 ein eine Wendelbewegung ausführender Ringwulst. Etwaige im Bodenbereich befindliche, mit Abrieb angereicherte Behandlungsflüssigkeit kann nun den Spalt S zwischen den beiden Hartmetallringen 28, 30 zufolge Fliehkraft durchsetzen. Die Flüssigkeit spritzt von dort aus gegen die Innenwandung der Schürze 29 und fliesst dann zur Bodenwand 4.

Nach entsprechender Behandlungsdauer wird die Wippe 10 und damit der Gleitschleifbehälter 17 um die Lagerzapfen 13 gekippt, wobei die Anschläge 15 gegen den eine Anschlagfläche bildenden Steg 8 des Traggestells 1 treten. Die Bearbeitungskörper können nun ein Sieb 38 durchsetzen, welches Bestandteil einer am oberen Rand des Behälters 17 befestigten Schütte 39 ist.

Sollte nach einer gewissen Laufzeit der Spalt S zwischen den beiden Hartmetallringen 28, 30 durch etwaigen Verschleiss grösser geworden sein, so kann der Spalt durch Verdrehen der Muttern 37 wieder auf das entsprechende Mass gebracht werden.

Bei der in Fig. 4 dargestellten zweiten Ausführungsform tragen gleiche Bauteile gleiche Bezugszeichen.

Abweichend von der ersten Ausführungsform ist der Nachstellzapfen 21' länger gestaltet. Sein Schraubenkopf 26' stützt sich nicht unmittelbar an der Unterseite des Ringflansches 25 ab. Die Abstützung an diesem erfolgt über eine zwischen dem Schraubenkopf 26' und Unterseite des Ringflansches 25 angeordnete zweite als Druckfeder ausgebildete Feder 40. Letztere ist schwächer als die Feder 9. Daher wird durch die Federn 9 der behälterseitige Hartmetallring 28 unter Erzielung eines Spaltes S zum bodenseitigen Hartmetallring 30 gehalten. Eine Vergrösserung des Spaltes S wird dadurch erzeugt, dass die Mutter 27 zum Ende des Nachstellzapfens 21' hin verdreht wird. Sollte bei dieser Ausführungsform plötzlich eine grössere Flüssigkeitsmenge in den Spalt S eintreten, so führt dies zu einem Aufschwimmen des Hartmetallringes 28 bzw. des Behälters 17, und zwar entgegen der Kraft der Federn 40. Anstelle der Federn 40 könnte auch ein Puffer aus flexiblem Material vorgesehen sein.

## Patentansprüche

1. Fliehkraft-Gleitschleifmaschine mit einem der Bearbeitung von Werkstücken dienenden, von einem Grundgestell getragenen Behälter (17) von etwa kreisförmigem Grundriss, dessen zum Behälter höhenverlagerter Boden (32) um die vertikal verlaufende Behälterlängsachse rotiert und einen Trennspalt (S) belässt zum feststehenden Behälter, gekennzeichnet durch eine Nachstellbarkeit des Trennspaltes auf eine vorgegebene Grösse.

2. Fliehkraft-Gleitschleifmaschine nach Anpruch 1, dadurch gekennzeichnet, dass sich der Spalt (S) in der horizontalen Ebene erstreckt.

3. Fliehkraft-Gleitschleifmaschine nach Anpruch 1, dadurch gekennzeichnet, dass die spaltbildenden Flächen von sich einander überlappenden Hartmetallringen (28, 30) gebildet sind.

4. Fliehkraft-Gleitschleifmaschine nach Anpruch 3, dadurch gekennzeichnet, dass von der Unterseite des behälterseitigen Hartmetallringes (28), der äusseren Mündung des Spaltes (S) benachbart, eine Schürze (29) ausgeht.

5. Fliehkraft-Gleitschleifmaschine nach Anpruch 1, dadurch gekennzeichnet, dass die Nachstellbarkeit erzielt ist zufolge gewichtsentlastender Federn

(9) zwischen Traggestell (1) und Behälter (17), wobei die Federn (9) etwa auf Höhe des Spaltes (S) angeordnet und von Nachstellzapfen (21, 21') durchsetzt sind, welche sich einerends an einem Ringflansch (25) des Traggestells (1) und anderenends an einem Ringflansch (19) des Behälters (17) abstützen.

6. Fliehkraft-Gleitschleifmaschine nach Anpruch 5, dadurch gekennzeichnet, dass der Nachstellzapfen (21') sich unter Zwischenschaltung einer zweiten Feder (40) gegen die Unterseite des Traggestell-Ringflansches (25) abstützt.

## Claims

1. Centrifugal vibratory grinding machine having a container (17) which serves for the machining of workpieces, is carried by a main frame, and has an approximately circular ground plan, and whose bottom (32), which is offset in height in relation to the container, rotates about the vertically extending longitudinal axis of the container and leaves a dividing gap (S) in relation to the stationary container, characterized by adjustability of the dividing gap to a predetermined size.

2. Centrifugal vibratory grinding machine according to Claim 1, characterized in that the gap (S) extends in the horizontal plane.

3. Centrifugal vibratory grinding machine according to Claim 1, characterized in that the surfaces forming the gap consist of overlapping hard metal rings (28, 30).

4. Centrifugal vibratory grinding machine according to Claim 3, characterized in that an apron (29) extends from the lower face of the hard metal ring (28) on the container side, adjoining the outer mouth of the gap (S).

5. Centrifugal vibratory grinding machine according to Claim 1, characterized in that the adjustability is obtained by means of weight-relieving springs (9) between the supporting frame (1) and the container ( 17), the springs (9) being disposed approximately at the height of the gap (S), while adjusting pins (21, 21') pass through said springs and are supported at one end on an annular flange (25) on the supporting frame (1) and at the other end on an annular flange (19) on the container (17).

6. Centrifugal vibratory grinding machine according to Claim 5, characterized in that the adjusting pin (21'), is supported against the lower face of the annular flange (25) on the supporting frame with the interposition of a second spring (40).

## Revendications

1. Ebarbeuse-polisseuse à centrifugation comportant un récipient de section sensiblement circulaire porté par un châssis et servant à l'usinage de pièces à usiner; dont le fond (32) décalé en hauteur par rapport au récipient tourne autour de l'axe vertical du récipient en ménageant une fente de séparation (S) par rapport au récipient fixe, caractérisée en , ce que la fente peut être réglée à un écartement prédéterminé.

2. Ebarbeuse-polisseuse à centrifugation selon la revendication 1, caractérisée en ce que la fente (S) est disposée dans un plan horizontal.

3. Ebarbeuse-polisseuse à centrifugation selon la revendication 1, caractérisée en ce que les surfaces délimitant la fente sont formées sur des anneaux de métal dur (carbure) (28, 30) superposés mutuellement.

4. Ebarbeuse-polisseuse à centrifugation selon la revendication 3, caractérisée en ce qu'un tablier (29) s'étend vers le bas à partir de la face inférieure de l'anneau de métal dur (28), placé du côté du récipient, au débouché des lèvres extérieures de la fente (S).

5. Ebarbeuse-polisseuse à centrifugation selon la revendication 1, caractérisée en ce que la possibilité de réglage est obtenue par des ressorts équilibreurs de charge (9) placés entre châssis (1 ) et récipient (17), les ressorts (9) étant disposés sensiblement au niveau de la fente (S) et traversés par des tiges de réglage (21, 21') qui portent d'une part sur une bride (25) du châssis (1 ) et d'autre part sur une collerette (19) du récipient (17).

6. Ebarbeuse-polisseuse à centrifugation selon la revendication 5, caractérisée en ce que la tige de réglage (21 ') porte contre la face inférieure de la bride du châssis (25) par l'intermédiaire d'un deuxième ressort (40).
